# EUROPÄISCHE PATENTANMELDUNG

(11) **EP 0 005 552 A2**
(43) Veröffentlichungstag der Anmeldung: **28.11.1979**
(21) Anmeldenummer: 79101531.6
(22) Anmeldetag: 21.05.1979
(51) Int. Cl.: F26B 3/34, F26B 23/08

(54) **Erwärmungs- und Mischanlage für Baustoffe**

(30) Priorität: 23.05.1978 CH 5568/78
(71) Anmelder: Granella, Bruno, CH-5200 Brugg (CH); Schwickardi, Gerhard, Dr. sc. techn., CH-5200 Windisch (CH)
(72) Erfinder: Granella, Bruno, CH-5200 Brugg (CH); Schwickardi, Gerhard, Dr. sc. techn., CH-5200 Windisch (CH)
(74) Vertreter: Morva, Tibor

(57) **Zusammenfassung**

Die Funktionsweise dieser Erwärmungs- und Mischanlage für Baustoffe beruht auf einer kontinuierlich oder diskontinuierlich arbeitenden, mischenden Bearbeitungsanlage, die mit in der Baumaschinentechnik bekannten mechanischen Arbeitsverfahren wie Fördermischen, Rührmischen, Trommelmischen, usw. unter gleichzeitiger Erwärmung die Baugüter, Baustoffe oder andere bautechnischen Substanzen arbeitet, um bestimmte, in der Bautechnik gebräuchlichen Mischgüter oder Produkte herzustellen oder zu verändern. Bei dieser Erwärmungs- und Mischanlage werden die wärmetechnisch zu behandelnden Baugüter je nach Prozesstechnik mit einem oder mehreren elektromagnetischen Feldern, die von einem oder mehreren Hochfrequenz- oder Mikrowellengeneratoren elektrisch erzeugt werden, berührungslos und homogen an der Oberfläche und im Volumen erwärmt. Der Erwärmungsprozess bewirkt auch eine Trockung der Baustoffe mit Feldenergie aus dem Hochfrequenz-oder Mikrowellengenerator.

## Beschreibung

Die Erfindung betrifft eine Erwärmungs- und Mischanlage für Baustoffe mit einem Mischraum.

Es sind Baustoff-Bearbeitungsanlagen bekannt, die zur Erwärmung und Trocknung Mischaggregate einsetzen, die im Durchlaufverfahren oder Chargen-Mischverfahren oder Wellen-Mischverfahren unter Umwälzung des Bearbeitungsgutes so arbeiten, dass das lose, feuchte oder nasse Gut unter Anwendung des Misch- und Durchlaufprozesses zusätzlich mit Oel-oder Gasflammen-Beheizung der Behälter- oder Trommelwände geheizt wird. Solche stationären Zwangsmischanlagen sind in Baustoff-Aufbereitungsbetrieben im Einsatz, wie beispielsweise die Trocken- und Mischanlagen des WIBAU-Aufbereitungssystems (Firma Druckschrift A2-5-4-70-aD-Sch der Firma WIBAU Mathias & Co. KG, D-646 Gelnhausen, BRD). Solche Baustoff-Aufbereitungsanlagen weisen einen schlechten Wärmewirkungsgrad auf und sind daher wirtschaftlich nachteilig.

Aus der CH-PS 574 984 ist ein Trommeltrockner bekannt, bei welchem das Bearbeitungsgut direkt einer Oel- bzw. Gasbeflammung ausgesetzt wird. In solchen Aufbereitungsanlagen wird das Mischgut einer vielfach schädigenden bzw. zerstörend oder oxydierend wirkenden Behandlung unterworfen. Daneben ergeben sich bei der direkten Beflammung umweltverschmutzende Abfallprodukte.

Auf der Grundlage der dielektrischen Hochfrcqucnzerwärmung bzw. Mikrowellenerhitzung sind weiterhin Erwärnungsanlagen für feuchtes Gut (CH-PS 585 884) mit Transporteinrichtungen des zu behandelnden Gutes oder auch Durchlauföfen zur Wärmebehandlung mit Hochfrequenzenergie (Brown-Boveri-Druckschrift Nr. CH-IW 110 290 D) bzw- Mikrowellen-Tunnel-Oefen (CH-PS 586 881) bekannt geworden. Diese Anlagen sind ungeeignet zum gleichzeitigen Erwärmen und Mischen von Baustoffen.

Auf dem Sektor der Wärmebehandlung rieselfähig-fester, teigiger oder flüssiger Stoffe wird beispielsweise nach einem Verfahren bzw. Vorrichtung (DE-PS 20 58 774) der zu behandelnde Stoff am Anfang einer rotierbaren Behandlungsstrecke mit erwärmbaren Körpern vermischt und zusammen mit diesen durch die Hochfrequenz-Behandlungsstrecke bewegt. Darauf werden die erwärmbaren und nicht erwärmbaren Körper wieder getrennt und die erwärmbaren unter Erwärmung an den Anfang der Behandlungsstrecke zurückgefördert. Dieses in der DE-PS 20 58 774 beschriebene Verfahren wurde für die chemische Industrie entwickelt, dessen Anwendung in der Baustoffbearbeitung bzw. -trockung viel zu umständlich wäre.

Aufgabe der Erfindung ist es, eine Erwärmungs- und Mischanlage für Baustoffe mit einem Mischraum zu schaffen, die wirtschaftlich vorteilhaft ist und die Nachteile einer direkten Beflammung vermeiden lässt.

Die gestellte Aufgabe ist dadurch gelöst, dass der Mischraum mit mindestens einer für die Ausstrahlung elektromagnetischerWellenhoher Frequenz vorgesehenen, an einem Hochfrequenzgenerator angeschlossenen Elektrode ausgerüstet ist. Die erfindungsgemäss ausgebildete Erwärmungs-und Mischanlage erlaubt eine Mischförderung oder Zwangsmischung des Baustoffes bei gleichzeitiger Durchstrahlung mit gut regulierbarer und dosierbarer dielektrischer Hochfrequenz- bzw. Miktrowellenenergie zur Erwärmung oder Trocknung des Mischgutes, so dass das Gut unter gleichmässiger Durchmischung homogen und berührungslos mit hoher Leistungskonzentration im Material erhitzt wird. Je nach dem Diffusionswiderstand des Gutes für den Dampfdurchlass ergibt sich die Trocknungszeit für dieses Gut.

Die Frequenz der elektromagnetischen Wellen kann aus den folgenden Frequenzen gewählt sein: 13,56 MHz, 27, 120 MHz, 2450 MHz. Diese Frequenzen sind in den meisten Ländern für Erwärmungszwecke mit Hochfrequenz zugelassen.

Der Mischraum kann auch mit mindestens einer für die Ausstrahlung elektromagnetischer Wellen hoher Frequenz vorgesehenen, an einem Hochfrequenzgenerator angeschlossenen Nachbehandlungselektrode ausgerüstet sein. Durch diese Massnahme ist eine zusätzliche Wärmebehandlung des Baustoffes möglich.

Die Elektrode und/oder die Nachbehandlungselektrode kann vorteilhafterweise horizontal und/oder vertikal und/ oder schräg verstellbar sein.

Um die Behandlungszeit des Baustoffes zu verkürzen, kann der Mischraum mit mindestens einem Heizstrahler ausgerüstet sein. Bevorzugt sind elektrische Heizstrahler oder Infrarotstrahler.

Die Elektrode kann vorteilhafterweise als drehbarer Förderteil ausgebildet sein. In diesem Fall muss der drehbare Förderteil selbstverständlich isoliert ausgeführt und beispielsweise über einen Schleifring an einer zum Hochfrequenzgenerator führenden Durchführung angeschlossen sein.

Der Mischraum kann mit mindestens einem auf die Baustoffe gerichteten, für die darin auftretenden elektromagnetischen Wellen vorgesehenen Reflektor ausgerüstet sein.

Im folgenden werden Ausführungsbeispiele der Erfindung anhand der beiliegenden Zeichnungen näher beschrieben. Es zeigen:
Fig. 1 das elektrische Schaltschema einer Erwärmungs- und Mischanlage,
Fig. 2 eine Erwärmungs- und Mischfördcranlage mit horizontal arbeitender Fördcrwelle im perspektivischen Schnitt und
Fig. 3 in Draufsicht im Schnitt,
Fig. 4 eine Erwärmungs- und Mischanlage mit einem zylindrischen Mischkessel im Schnitt in Draufsicht und
Fig. 5 in Seitenansicht.

Die Mischförderanlage für lose Baugüter 11 gemäss elektrischem Schaltschema in Fig. 1 arbeitet auf der Basis der Hochfrequenzbehandlung mit dem industriell bekannten dielektrischen Erwärmungsverfahren. Ab mobiler Diesel-Maschinengruppe la oder ab festem Drehstrom-Netzanschluss lb über Kabel wird schaltbar (Schalter 2) ein leistungsstarker Drehtransformator 3 angespeist, der seinerseits einen Hochspannungsgleichrichter 4 mit elektrischer Energie versorgt. Die hohe Gleichspannung dient als Versorgungsspannung des Röhrenoszillators 6, der im wesentlichen die Oszillatorröhre 5 und den abstimmbaren Schwingkreis 8 enthält. Der Ventilator 7 sorgt für die Abfuhr der entstehenden Verlustwärme im Oszillator.

Die im Oszillator entstehende hochfrequente und hochgespannte elektrische Energie wird über einen geeigneten Wellenleiter und eine abstimmbare Koppelspule 9 der Mischförderanlage 10 zugeführt. In ihr befindet sich als wesentlicher Bestandteil ein Arbeitskondensator mit den Platten 12 und 13, zwischen denen sich das Mischgut im hochfrequenten Hochspannungswechselfeld erwärmt. Die Koppelspule 9 und der Arbeitskondensator 12-13 bilden einen auf die Bearbeitungsfrequenz abstimmbaren Parallel-Schwingkreis. Es werden behördlich zugelassene Industriefrequenzen verwendet, die in den meisten Fällen für in der Industrie gebräuchlichen dielektrischen Erwärmungsanlagen für Hochfrequenz zugelassen sind, z.B. die Frequenzen 13,560 MHz und 27,120 MHz oder Mikrowellen beispielsweise 2450 MHz.

Die in Fig. 1 gezeigte Mischförderanlage 10 braucht als Mikrowellengenerator für die elektrische Erwärmung in der Leistungsgrössenordnung von ca. 1 - 1000 kW, die aber leistungsmnssig auch grösser oder kleiner sein kann. In diesem ofenartigen Generator wird das zu behandelnde Baugut bzw. im wesentlichen dessen Wasserhaut erhitzt. Wegen der leicht einstellbaren Energiezufuhr kann ein Optimum für die Erhitzung entweder auf die dielektrischen Eigenschaften des Baugutes oder des Wassers eingestellt werden Je nach der Dampfdurchlässigkeit der Oberflächenbeschaffenheit, der Porösität oder der Viskosität der zu behandelnden Trocknungsgüter kann in der Durchlaufanlage 10 die elektrische Hochfrequenzenergie bzw. Mikrowellenenergie für den Erwärmungsprozess optimal eingestellt werden. Diese Regulierung erfolgt mit Hilfe der elektrischen Feldstärke-Aenderung oder der Frequenz-Aenderung in sehr kurzer Zeit. Ausserdem ist es von grossem Vorteil, dass der Erwärmungsprozess örtlich und zeitlich sehr gleichmässig, also homogen erfolgt. Je nach der angewandten prozesstechnischen Verfahren kann der Betrieb kontinuierlich, intermittierend oder kombiniert aus beiden Verfahren eingestellt werden, so dass die gewünschte Temperatur örtlich in der Grössenordnung von ca. 25 °C und 250 °C und darüber, je nach Verfahren, eingestellt werden kann. Hierdurch ergibt sich ein erheblicher technischer Fortschritt gegenüber den vorbekannten Behandlungsverfahren. Die Uebertragungsverluste und das Temperarurgefälle innerhalb des Behandlungsstoffes sind vernachlässigbar klein wie anhand einer Modellanlage aus Versuchsergebnissen resultierte.

Der Zusammenhang zwischen der vom Behandlungsstoff aufgenommenen Wärme und der zugeführten Hochfrequenzenergie bzw. Mikrowellenenergie ist derart, dass die elektrisch nutzbare Wärme proportional der elektrischen Feldstärke im Quadrat, linear zu den messbaren Materialeigenschaften des Baustoffes (Dielektrizitätskonstante, dielektrischer Verlustfaktor) ansteigt.

In Fig. 2 wird ein Ausführungsbeispiel einer technologisch konstruierbaren Mischförderanlage offenbart. Die horizontal arbeitenden Förderwellen 14 und 15 werden vom Antrieb 16 angetrieben. Die Rühr- oder Förderarme 17 und 13 mit Verschleissplatten an beiden Enden fördern das durch den Einlauf 19 zugeführte Behandlungsgut in die Mischwanne 20. Dadurch gerät der zu bestrahlende Baustoff zwischen die Platten 21 und 22 des Mikrowellengenerators bzw. des Hochfrequenzgenerators, so dass der dielektrische Trocknungsprozess durchgeführt werden kann. Die Platten 21 und 22 sind horizontal, vertikal und schräg verstellbar, um einen optimalen Einstellwinkel während der Hochfrequenzbehandlung bzw. Mikrowellenbehandlung einstellen zu können. Anschliessend erfolgt eine, je nach Ergebnis zusätzliche Wärmebehandlung zwischen den Nachbehandlungsplatten 23 und 24, durch die das Behandlungsgut ebenfalls befördert wird. Die Zuführung der Hochfrequenzenergie bzw. Mikrowellenenergie erfolgt über die Hochspannungsdurchführungen 25 und 26 für die Hauptbehandlungsplatten bzw. für die Nachbehandlungsplatten. Die Infrarot- oder normalen elektrischen Heizstrahler 27 und 28 trocknen die während des Wärmeprozesses aufgetretenen Wasserdämpfe in der Mischwanne. Der Ventilator 29 sorgt für die notwendige Abfuhr der Luftfeuchtigkeit. In der Mischanlage selbst herrscht sonst eine natürliche Luftumwälzung. Nach dem Trocknen durch Erwärmen fällt das in der Förderrichtung 30 eintreffende Mischgut durch den Auslauf 31, je nach Wunsch, in einen Vorratsbunker oder in bereitstehende Behälter. Die Abschirmbleche 32 und 33- schirmen die Hochfrequenzfelder des aktiven Wellenraumes nach aussen hin ab, so dass die Anlage für das Bedienungspersonal absolut ungefährlich arbeitet.

Im Ausführungsbeispiel der Bau-Bearbeitungsanlage nach Figur 3 wird ein zylindrischer Mischkessel 34 dargestellt, in dem eine durch Rührarme 35 und 36 auf eine kreisförmige Umlaufbahn 37 mit der Mischerwelle 38 gezwungene Baugutmenge unter gleichzeitiger Enwärmung mit Hochfrequenz- oder Mikrowellenfclder behandclt wird. Die Arbeitskondensatorplatten 39 und 40 werden über die Antriebsmechanik 41 und 42 in die Verstellrichtungen 43 und 44 stufig oder kontinuierlich verstellt, während die Rührschaufeln mit den Längsbewegungen 45 und 46 für eine gute Durchmischung des Behandlungsgutes sorgen. Die Rührschaufeln lassen sich mit den Rührarmen aus einer maximalen Auslenkstellung (Schnitt A-A) in eine minimale Auslenkstellung oder umgekehrt (Schnitt B-B) stufig oder kontinuierlich automatisch verstellen. Die hochfrequente Hochspannung wird der Bau-Bearbeitungsanlage über Hochspannungs-Durchführungsisolatoren 47 und 48 zugeführt.

Die beschriebenen Erwärmungs- und Mischanlagen können auch mobil auf Fortbewegungsmitteln montiert betrieben werden.

Besonders vorteilhaft ist, dass diese Anlagen zur Erwärmung und Mischung der verschiedensten Baustoffen geeignet sind. Die Baustoffe können dabei unterschiedliche Körngrössen aufweisen. Sie können fest und nass oder flüssig sein.

## Patentansprüche

1. Erwärmungs- und Mischanlage für Baustoffe mit einem Mischraum, dadurch gekennzeichnet, dass der Mischraum (20, 34) mit mindestens einer für die Ausstrahlung elektromagnetischer Wellen hoher Frequenz vorgesehenen, an einem Hochfrequenzgenerator (6) angeschlossenen Elektrode (12, 13, 21, 22, 39, 40) ausgerüstet ist.

2. Erwärmungs- und Mischanlage nach Anspruch l, dadurch gekennzeichnet, dass die Frequenz der elektromagnetischen Wellen aus den folgenden Frequenzen gewählt ist: 13,56 MHz, 27,120 MHz, 2450 MHz.

3. Erwärmungs- und Mischanlage nach Anspruch 1, dadurch gekennzeichnet, dass der'Mischraum (20) mit mindestens einer für die Ausstrahlung elektromagnetischer Wellen hoher Frequenz vorgesehenen, an einem Hochfrequenzgenegator angeschlossenen Nachbehandlungselektrode (23,24) ausgerüstet ist.

4. Erwärmungs- und Mischanlage nach Anspruch 1 oder 3, dadurch gekennzeichnet, dass die Elektrode (21, 22, 39, 40) und/oder die Nachbehandlungselektrode (23, 24) horizontal und/oder vertikal und/oder schräg verstellbar ist.

5. Erwärmungs- und Mischanlage nach Anspruch 1 oder 3, dadurch gekennzeichnet, dass der Mischraum (20) mit mindestens einem Heizstrahler (27, 28) ausgerüstet ist.

6. Erwärmungs- und Mischanlage nach Anspruch 1, dadurch gekennzeichnet, dass die Elektrode als drehbarer Förderteil ausgebildet ist.

7. Erwärmungs- und Mischanlage nach einem der vorhergehenden Ansprüche, dadurch gekennzeichnet, dass der Mischraum mit mindestens einem auf die Baustoffe gerichteten für die darin auftretenden elektromagnetischen Wellen vorgesehenen Reflektor ausgerüstet ist.
